# EUROPÄISCHE PATENTSCHRIFT

(11) **EP 0 430 293 B1**
(45) Veröffentlichungstag und Bekanntmachung des Hinweises auf die Patenterteilung: **25.01.1995**
(21) Anmeldenummer: 90123000.3
(22) Anmeldetag: 30.11.1990
(51) Int. Cl.: F24F 7/08, F24F 13/14

(54) **Lüftungs-Mauerkasten**
Ventilation box for a masonry wall
Boîte d'aération pour maçonnerie

(30) Priorität: 30.11.1989 DE 3939658
(43) Veröffentlichungstag der Anmeldung: 05.06.1991
(73) Patentinhaber: Marley Werke GmbH, D-31513 Wunstorf (DE)
(72) Erfinder: Fürtauer, Alois, W-3050 Wunstorf 1 (DE); Lockemann, Klaus, W-3050 Wunstorf 1 (DE)
(74) Vertreter: Glawe, Delfs, Moll & Partner

(56) Entgegenhaltungen:
- DE-C- 3 103 458
- US-A- 3 158 082
- US-A- 4 493 341

## Beschreibung

Die Erfindung betrifft einen Lüftungs-Mauerkasten von der im Oberbegriff des Anspruchs 1 angegebenen Art. Mauerkästen dieser Art werden für die Raumentlüftung verwendet, wobei der Abluftkanal vorzugsweise an ein Abluftgebläse, z. B. einer Dunstabzugshaube angeschlossen wird, durch die verbrauchte Luft aus dem Rauminneren nach außen befördert wird, wobei gleichzeitig durch den Frischluftkanal Frischluft von außen in das Rauminnere nachströmen kann.

Ein Lüftungs-Mauerkasten der genannten Art ist aus US-A-3 158 082 bekannt. Bei ihm sind Zuluft- und Abluftklappe unabhängig voneinander gegen ihre Rückstellkraft frei schwenkbar gelagert. Dies hat den Nachteil, daß sich die Zuluftklappe nicht nur dann öffnet, wenn das Lüftungsgebläse einen Druckunterschied erzeugt und Frischluftzufuhr für den Austausch der nach außen geblasenen Abluft erwünscht ist, sondern daß auch natürliche Druckunterschiede durch Winddruck die Abluftklappe öffnen können, sodaß durch den Mauerkasten hindurch ein unerwünschter Luftzug im Haus und eine unerwünschte Kaltluftzufuhr von außen erfolgen kann.

Um diesen Nachteil zu vermeiden, ist bei einem aus der DE-C-3 103 458 bekannten Mauerkasten eine gemeinsame Ventilklappe für den Frischluft- und dem Abluftkanal vorgesehen, die in der Trennebene zwischen den Kanälen schwenkbar gelagert ist und in jedem der beiden Kanälen als Rückschlagklappe hineinragt. Bei diesem bekannten Mauerkasten ist es aber nachteilig, daß beim Öffenen des Abluftkanals aufgrund des Gebläsedrucks zwangsweise auch der Frischluftkanal geöffnet wird. Es ist deshalb unmöglich, das Lüftungsgebläse so zu betreiben, daß der erforderliche Luftnachschub aus dem Inneren des Hauses, anstatt durch die kalte Außenluft gedeckt wird.

Der Erfindung liegt die Aufgabe zugrunde, einen Mauerkasten der genannten Art so auszugestalten, daß sowohl ein unerwünschtes Öffnen der Zuluftklappe bei geschlossener Abluftklappe, als auch ein Zwangsöffnen der Zuluftklappe beim Öffnen der Abluftklappe vermieden wird und damit eine flexiblere, nicht zwangsgekoppelte Steuerung der Zu- und Abluftströme möglich ist.

Die erfindungsgemäße Lösung der Aufgabe ist in Anspruch 1 angegeben. Die Unteransprüche beziehen sich auf Vorteilhafte weitere Ausgestaltungen der Erfindung.

Durch die Erfindung wird der Vorteil erreicht, daß die Zuluftklappe bei geschlossener Abluftklappe ebenfalls zwangsgeschlossen ist, so das Zugerscheinungen und ein unerwünschter Zustrom kalter Außenluft nicht stattfinden können, und daß die Zuluftklappe beim Öffnen der Abluftklappe nicht zwangsgeöffnet, sondern nur zum selbsttätigen Öffnen freigegeben wird. Die Zuluftklappe wird somit nur bei geöffneter Abluftklappe und nur dann durch inneren Unterdruck geöffnet, wenn ein Luftnachschub aus den übrigen Räumen des Hauses nicht möglich ist.

Eine Ausführungsform der Erfindung wird dann an den Zeichnungen näher erläutert.

Es zeigt:
- Fig. 1: einen Längsschnitt durch den Mauerkasten mit daran angeschlossenen weiterführenden Kanalelementen
- Fig. 2: eine perspektivische Darstellung der Abluftklappe.

Der in Fig. 1 dargestellte Mauerkasten weist ein einstückig aus Kunststoff geformtes Kastengehäuse 1 auf, das durch eine horizontale Trennwand 3 in einen oberen Zuluftkanal 5 und einen unteren Abluftkanal 7 unterteilt ist. Der Zuluftkanal 5 hat geringere Höhe und damit geringeren Querschnitt als der Abluftkanal 7, wobei die Eintrittsöffnung 9 des Zuluftkanals 5 noch zusätzlich verkleinert ist. Die Eintrittsöffnung 9 ist auch zusätzlich durch eine als Steg ausgeführte vordere Abdeckung 9a gegenüber der Austrittsöffnung 11b getrennt, um bewußt die Luftströme außerhalb des Mauerkastens auseinanderzuhalten. Das Kastengehäuse 1 wird derart in einen Mauerdurchbruch eingebaut, daß die in Fig. 1 linke Seite an der Gebäudeaußenseite liegt und die Frischluftseite darstellt. Auf dieses Ende des Kastengehäuses 1 ist ein Lüftungsgitter 11 aufgesetzt.

Auf der dem Rauminneren zugewandten Seite des Kastengehäuses 1 münden der Zuluftkanal 5 und der Abluftkanal 7 in Steckanschlüssen 13, 15 von gleicher Höhe und damit gleichen Querschnittsabmessungen, und in diese Steckanschlüsse 13,15 sind weiterführende Kanalelemente 17, 19 eingesteckt, deren Länge zur Anpassung an die jeweilige Wanddicke der Gebäudeaußenwand entsprechend bemessen ist. Vorzugsweise haben die Kanalelemente 17, 19 und die zugehörigen Steckanschlüsse 13, 15 einen Flachkanalquerschnitt, d.h. einen Rechteckquerschnitt mit abgerundeten Ecken. An der Rauminnenseite ist auf die Kanalelemente 17, 19 ein Abschlußteil 21 aufgesteckt, welches für das Frischluft-Kanalelement 17 ein Auslaßgitter 23 bildet, während die Öffnung des Abluft-Kanalelements 19 frei bleibt für das Einstecken eines Adapterstückes 25, welches den Übergang zu einem vom Abluftgebläse kommenden Kanalelement 27 bildet. Das Adapterstück 25 ist entsprechend der jeweiligen Querschnittsform des Kanalelements 27, z.B. Flachkanalelement, Rundkanalelement usw., ausgestaltet.

Im Zuluftkanal 5 des Kastengehäuses 1 ist eine als Rückschlagklappe ausgebildete Zuluftklappe 29 um eine horizontale Querachse 31 schwenkbar gelagert. Die Schwenkachse 31 befindet sich im oberen Bereich der Zuluftklappe 29, so daß die Zuluftklappe 29 durch ihr Eigengewicht in die (strichpunktiert angedeutete) Schließlage belastet wird, die von einer Anschlagschulter 3′ der Trennwand 3 definiert wird. Bei ausreichendem Überdruck an der Gebäudeaußenseite oder Unterdruck im Rauminnern kann sich die Zuluftklappe 29 öffnen und den Frischluftstrom in Richtung des Pfeiles 33 freigeben. Luftströmung in Gegenrichtung wird durch die Rückschlag-Sperrwirkung der Zuluftklappe 29 verhindert.

Im Abluftkanal 7 des Kastengehäuses 1 ist eine als Rückschlagklappe ausgeführte Abluftklappe 35 an ihrem oberen Ende um eine horizontale Schwenkachse 37 schwenkbar gelagert. Sie wird durch ihr Eigengewicht in die strichpunktiert angedeutete Schließlage belastet, in der sie an einer Anschlagschulter 1′ des Kastengehäuses 1 anliegt und die Eintrittsöffnung des Abluftkanals 7 verschließt. Erzeugt das Lüftungsgebläse einen ausreichenden Druck, so öffnet sich die Abluftklappe 35 und gibt den Abluftstrom in Richtung des Pfeiles 39 frei.

An der Abluftklappe 35 ist ein nach oben ragender sichelförmiger Fortsatz ausgebildet, der nur eine geringe Breite in Richtung der Schwenkachse 37 hat (vgl. Fig. 2) und durch einen entsprechend schmalen Schlitz 43 in der Trennwand 3 nach oben in den Zuluftkanal 5 bzw. das anschließende Zuluft-Kanalelement 17 ragt. Dieser Fortsatz greift als Sperrelement 41 in den Schwenkbereich der Zuluftklappe 29. Bei geschlossener Stellung der Abluftklappe 35 liegt das Sperrelement 41 an der Zuluftklappe 29 an und blockiert diese in ihrer Schließstellung, wie strichpunktiert gezeichnet. Natürliche Luftdruckunterschiede reichen dann nicht aus, um die Zuluftklappe 29 gegen den Druck des Sperrelementes 41 zu öffnen. Erst wenn durch den Abluftstrom des Lüftungsgebläses die Abluftklappe 35 geöffnet wird, bewegt sich das Sperrelement 41 von der Zuluftklappe 29 weg und gibt diese frei. Die Zuluftklappe 29 wird hierbei aber nicht zwangsläufig geöffnet, sondern öffnet nur dann, wenn ein ausreichender Druckunterschied im Zuluftkanal 5 in der Pfeilrichtung 33 auftritt. Beim Schließen der Abluftklappe 35 wird durch das Sperrelement 41 auch die Zuluftklappe 29 wieder in ihre Schließlage mitgenommen. Um sicherzustellen, daß beim Schließen der Abluftklappe 35 das Sperrelement 41 die Zuluftklappe 29 ergreifen kann, ist der Schwenkweg der Zuluftklappe 29 in Öffnungsrichtung durch einen Anschlag 45 begrenzt.

Wie in Fig. 2 dargestellt, ist die Abluftklappe 35 vorzugsweise ein einstückiges Kunststoffteil, in dessen Mitte der nach oben ragende sichelförmige Fortsatz als Sperrelement 41 ausgebildet ist, während an den oberen Enden der Abluftklappe 35 je ein Zapfen 37a, 37b zur Bildung der Schwenkachse 37 angeformt ist. Schlitze 47 sind vorgesehen, um den Zapfen 37a, 37b genügend Nachgiebigkeit in Achsrichtung zu geben, so daß sie in entsprechende Lageröffnungen in der Seitenwand des Kastengehäuses 1 eingerastet werden können. In ähnlicher Weise (nicht dargestellt) ist auch die Zuluftklappe 9 als einstückiges Kunststoffteil mit seitlich angeformten Lagerzapfen ausgebildet.

Der sichelförmige Fortsatz der Abluftklappe 35 wirkt nicht nur als Sperrelement 41, sondern auch als Gegen- oder Ausgleichsgewicht für die Abluftklappe 35. Dabei ist der Schwerpunkt des Sperrelementes 41 so angeordnet, daß er in der (strichpunktierten) Schließlage der Abluftklappe 35 in Fig.1 links von der Schwenkachse 37 liegt und somit die Abluftklappe 35 in die Schließstellung drückt. Bei Beginn der Öffnungsbewegung wandert der Schwerpunkt des Sperrelementes 41 durch die durch die Schwenkachse 37 verlaufende Vertikalebene, und nach Überwindung dieses Totpunktes wirkt das Gewicht des Sperrelementes 41 unterstützend auf die Öffnungsbewegung der Abluftklappe 35. Form und Gegengewicht sorgen für leichtes Öffnen schon bei geringem Abluftstrom und für vollständiges Öffnen der Abluftklappe 35 bei kräftigem Abluftstrom. Dies wirkt stabilisierend für die Bewegung der Abluftklappe 35. Selbstverständlich ist das Gewicht des Sperrelementes 41 kleiner als das der Abluftklappe 35 selbst, so daß diese durch ihr Eigengewicht in die Schließlage zurückkehrt, wenn der Druck des Abluftstromes 39 gegen 0 geht.

## Patentansprüche

1. Lüftungs-Mauerkasten mit voneinander durch eine Trennwand (3) getrennten Kanälen (5, 7) für Zuluft und Abluft, die mittels Rückschlagklappen (29, 35) verschließbar sind, die voneinander getrennt ausgebildet, um verschiedene Schwenkachsen (31, 37) schwenkbar gelagert und durch Rückstellkraft selbsttätig in ihrer Schließstellung gehalten sind,
wobei die eine Rückstellklappe im Abluftkanal (7) als Abluftklappe (35) angeordnet und entgegen ihrer Rückstellkraft durch einen im Abluftkanal (7) in Abluftrichtung wirkenden Druckunterschied unabhängig von der Zuluftklappe (29) in Öffnungsrichtung frei schwenkbar ist,
und die andere Rückschlagklappe im Zuluftkanal (5) als Zuluftklappe (29) angeordnet und gegen ihre Rückstellkraft durch einem im Zuluftkanal (5) in Zuluftrichtung wirkenden Druckunterschied in Öffnungsrichtung frei schwenkbar ist, dadurch **gekennzeichnet**, daß mit der Abluftklappe (35) ein Sperrelement (41) verbunden ist, das bei geschlossener Stellung der Abluftklappe (35) in den Schwenkweg der Zuluftklappe (29) ragt und diese in der Schließstellung blockiert und beim Öffnen der Abluftklappe (35) die Zuluftklappe (29) für die Öffnungsbewegung freigibt, sodaß diese nur bei geöffneter Abluftklappe (35) in Öffnungsrichtung frei schwenkbar ist.

2. Mauerkasten nach Anspruch 1, **gekennzeichnet** durch ein mit der Abluftklappe (35) verbundenes Ausgleichsgewicht (41), dessen Schwerpunkt derart angeordnet ist, das es die Abluftklappe (35) in ihrer Schließstellung in der Schließrichtung belastet, bei Beginn der Öffnungsbewegung der Abluftklappe (35) einen Totpunkt durchläuft und im weiteren Verlauf der Öffnungsbewegung diese unterstützt.

3. Mauerkasten nach Anspruch 2, dadurch **gekennzeichnet**, daß das Ausgleichsgewicht als das Sperrelement (41) ausgebildet ist.

4. Mauerkasten nach Anspruch 1, dadurch **gekennzeichnet**, daß das Sperrelement (41) als sichelförmiger Ansatz der Abluftklappe (35) ausgebildet ist, der in Richtung der Schwenkachse (37) eine geringe Breite hat und durch einen entsprechend schmalen Schlitz (43) in der Trennwand (3) zwischen Abluftkanal (7) und Zuluftkanal (5) ragt.

5. Mauerkasten nach Anspruch 1, **gekennzeich****net** durch einen Anschlag (45), der den Schwenkweg der Zuluftklappe (29) derart begrenzt, daß diese in ihrer Öffnungs End stellung im Schwenkbereich des Sperrelements (41) liegt.

6. Mauerkasten nach einem der Ansprüche 1 bis 5, wobei der Zuluftkanal (5) und der Abluftkanal (7) unterschiedliche Querschnittsabmessungen aufweisen, dadurch **gekennzeichnet**, daß der Zuluftkanal (5) und der Abluftkanal (7) auf der von der Frischluftseite abgewandten Seite des Mauerkastens (Kastengehäuse 1) in Steckanschlüsse (13, 15) von gleichen Abmessungen münden, in die weiterführende Kanalelemente (17, 19) von gleichen Abmessungen einsteckbar sind.

7. Mauerkasten nach einem der Ansprüche 1 bis 6, dadurch **gekennzeichnet**, daß der Ab- und Zuluftstrom im Außenbereich getrennt sind durch eine vordere Abdeckung (9a) und daß der Mauerkasten (Kastengehäuse 1) eine über der Abdeckung (9a) liegende Öffnung (11a) und seitliche Schlitze (1a) aufweist.

8. Mauerkasten nach einem der Ansprüche 1 bis 7, dadurch **gekennzeichnet**, daß die Abluftklappe (35) und/oder die Zuluftklappe (29) zum Erleichtern des öffnens einen gekrümmten Querschnitt aufweisen.

9. Mauerkasten nach einem der Ansprüche 1 bis 8, dadurch **gekennzeichnet**, daß die Abluftklappe (35) und/oder die Zuluftklappe (29) an den Enden ihrer Schwenkachse (31,37) Federelemente (49) aufweisen, an welchen Zapfen (37a, 37b) angebracht sind, die in entsprechende Rastlager im Zuluftkanal (5) bzw. im Abluftkanal (7) eingreifen.

## Claims

1. Ventilation wall box having ducts (5,7) for air intake and air exhaust which are separated from each other by a dividing wall (3) and which can be closed off by means of nonreturn valves (29,35) which are constructed separately from each other, pivotably mounted about different pivot axes (31,37) and automatically held in the closed position by restoring force, one nonreturn valve being arranged in the air exhaust duct (7) as an air exhaust valve (35) and being freely pivotable in the direction of opening, counter to its restoring force and independently of the air intake valve (29), by a pressure difference acting in the direction of air exhaust in the air exhaust duct (7), independently of the air intake valve (29), whilst the other nonreturn valve is arranged in the air intake duct (5) as an air intake valve (29) and is freely pivotable in the direction of opening, counter to its restoring force, by a pressure difference acting in the direction of air intake in the air intake duct (5), characterised in that connected to the air exhaust valve (35) there is a blocking element (41) which, when the air exhaust valve (35) is in the closed position projects into the pivotal path of the intake valve (29) and blocks the latter in the closed position and, when the air exhaust valve (35) is opened, releases the air intake valve (29) for the opening movement, so that the air intake valve (29) is freely pivotable in the direction of opening only when the air exhaust valve (35) is open.

2. Wall box according to claim 1, characterised by a counterweight (41), connected to the air exhaust valve (35), the centre of gravity of which is arranged so that in the closed position it loads the air exhaust valve (35) in the direction of closing, passes through dead centre as the air exhaust valve (35) beings its opening movement and assists the opening movement as it continues.

3. Wall box according to claim 2, characterised in that the counterweight is constructed as the blocking element (41).

4. Wall box according to claim 1, characterised in that the blocking element (41) is constructed as a crescent-shaped attachment on the air exhaust valve (35), which is narrow in the direction of the pivot axis (37) and projects through a correspondingly narrow slot (43) in the dividing wall (3) between the air exhaust duct (7) and air intake duct (5).

5. Wall box according to claim 1, characterised by an attachment (45) which delimits the pivotal path of the air intake valve (29) so that the latter is located in the pivot area of the blocking element (41) in its extreme open position.

6. Wall box according to one of claims 1 to 5, wherein the air intake duct (5) and the air exhaust duct (7) have different cross-sectional dimensions, characterised in that the air intake duct (5) and the air exhaust duct (7) open, on the side of the wall box (box housing 1) remote from the fresh air side, into plug-in sockets (13,15) of the same dimensions into which additional duct elements (17,19) of the same dimensions can be inserted.

7. Wall box according to one of claims 1 to 6, characterised in that the air exhaust current and air intake current are separated, in the outer part, by a front cover (9a) and in that the wall box (box housing 1) has an opening (11a) situated above the cover (9a) and lateral slots (1a).

8. Wall box according to one of claims 1 to 7, characterised in that the air exhaust valve (35) and/or the air intake valve (29) has a curved cross section in order to allow it to open more easily.

9. Wall box according to one of claims 1 to 8, characterised in that the air exhaust valve (35) and/or the air intake valve (29) have spring elements (49) at the ends of their pivot axes (31,37), on which are mounted pins (37a,37b) which engage in corresponding locking bearings in the air intake duct (5) or air exhaust duct (7).

## Revendications

1. Boîte d'aération pour maçonnerie comprenant des conduits (5, 7) séparés par une paroi de séparation pour l'air amené et l'air sortant, conduits qui peuvent être fermés par des clapets (29, 35) formés séparément l'un de l'autre et montés à pivotement libre autour des axes de pivotement (31, 37) distincts et retenues automatiquement dans leur position de fermeture par une force de rappel, l'un des clapets étant disposé dans le conduit d'air sortant (7) sous forme de clapet à air sortant (35) et susceptible d'un pivotement libre, indépendant dudit clapet à air amené (29), dans la direction d'ouverture contre sa force de rappel par une différence de pression effective dans le conduit d'air sortant (7) dans la direction dudit air sortant,
et l'autre clapet étant disposé dans le conduit d'air amené (5) sous forme de clapet à air amené (29) et susceptible d'un pivotement libre dans la direction d'ouverture contre sa force de rappel par une différence de pression effective dans le conduit d'air amené (5) dans la direction dudit air amené, **caractérisée** en ce que ledit clapet à air sortant (35) est relié à un élément d'arrêt (41) qui, dans la position de fermeture dudit clapet à air sortant (35), s'étend dans le parcours de pivotement dudit clapet à air amené (29), bloquant ce-dernier dans la position de fermeture et débloquant, pendant l'ouverture dudit clapet à air sortant (35), le clapet à air amené (29) pour le mouvement d'ouverture, afin que ce-dernier ne soit susceptible d'un pivotement libre dans la direction d'ouverture que lorsque le clapet à air sortant (35) est ouvert.

2. Boîte pour maçonnerie selon la revendication 1, caractérisée par un poids d'équilibre (41), relié audit clapet à air sortant (35), dont le centre de gravité est disposé de manière à charger le clapet à air sortant (35) dans sa position de fermeture dans la direction de fermeture, à traverser un point mort au départ du mouvement d'ouverture dudit clapet à air sortant (35) et à supporter ledit mouvement d'ouverture pendant la phase ultérieure de ce-dernier.

3. Boîte pour maçonnerie selon la revendication 2, caractérisée en ce que ledit poids d'équilibre se présente sous la forme dudit élément d'arrêt (41).

4. Boîte pour maçonnerie selon la revendication 1, caractérisée en ce que ledit élément d'arrêt (41) se présente sous la forme d'une extension en forme de croissant dudit clapet à air sortant (35), ayant une largeur réduite dans la direction de l'axe de pivotement (37) et s'étendant à travers une fente (43) à étroitesse correspondante dans la paroi de séparation (3) entre lesdits conduits d'air sortant (7) et d'air amené (5).

5. Boîte pour maçonnerie selon la revendication 1, caractérisée par une butée (45) délimitant le parcours de pivotement dudit clapet à air amené (29) afin que ce-dernier, dans sa position finale d'ouverture, est compris dans la portée de pivotement dudit élément d'arrêt (41).

6. Boîte pour maçonnerie selon l'une des revendications 1 à 5, dans laquelle le conduit d'air amené (5) et le conduit d'air sortant (7) ont des dimensions transversales differentes, caractérisée en ce que le conduit d'air amené (5) et le conduit d'air sortant (7), du coté de la boîte pour maçonnerie opposé à l'air frais (coffret de la boîte 1), se terminent en raccords embrochables (13, 15) de dimensions pareilles, dans lesquelles peuvent venir s'embrocher des éléments de conduit successifs (17, 18) de dimensions pareilles.

7. Boîte pour maçonnerie selon l'une des revendications 1 à 6, caractérisé en ce que les courants d'air sortant et d'air amené sont séparés, à l'extérieur, par une couverture avant (9a) et que la boîte pour maçonnerie (coffret de la boîte 1) comprend une ouverture (11a) située au-dessus de la couverture (9a) et des fentes latérales.

8. Boîte pour maçonnerie selon l'une des revendications 1 à 7, caractérisée en ce que le clapet d'air sortant (35) et/ou le clapet d'air amené (29) présentent une section transversale courbée pour faciliter l'ouverture.

9. Boîte pour maçonnerie selon l'une des revendications 1 à 8, caractérisée en ce que le clapet d'air sortant (35) et/ou le clapet d'air amené (29) comprennent, aux extrémités de leur axe de pivotement (31, 37), des éléments de ressort (49) auxquelles sont fixés des pivots (37a, 37b) qui viennent s'engrener dans des paliers à encliqueter correspondants, respectivement dans le conduit d'air amené (5) et le conduit d'air sortant (7).
